# EUROPÄISCHE PATENTSCHRIFT

(11) **EP 0 465 870 B1**
(45) Veröffentlichungstag und Bekanntmachung des Hinweises auf die Patenterteilung: **04.01.1995**
(21) Anmeldenummer: 91109875.4
(22) Anmeldetag: 17.06.1991
(51) Int. Cl.: A61H 23/00

(54) **Gerät zur Ultraschallbehandlung bei Erkrankungen**
Ultrasound therapy device
Appareil pour le traitement aux ultra-sons

(30) Priorität: 12.07.1990 DE 9010520 U
(43) Veröffentlichungstag der Anmeldung: 15.01.1992
(73) Patentinhaber: PETER KRAUTH GmbH, 75305 Neuenbürg (DE)
(72) Erfinder: Krauth, Peter, W-7540 Neuenbürg (DE)
(74) Vertreter: Hubbuch, Helmut, Dipl.-Ing

(56) Entgegenhaltungen:
- EP-A- 0 301 162
- EP-A- 0 335 851
- DE-C- 967 094
- FR-A- 1 062 481
- US-A- 2 792 829
- US-A- 3 356 086
- US-A- 3 926 180
- US-A- 4 232 661

## Beschreibung

Die Erfindung bezieht sich auf ein Gerät zur Behandlung bei Erkrankungen, insbesondere in der Dermatologie und Paronychie unter Verwendung von Ultraschall, bestehend aus einem Eletronikteil zur Regulierung mit angeschlossenen Ultraschallschwinger(n).

Es sind nach DE-GM 90 01 147.3 schon kleinere Geräte zur Trocken- und Flüssigkeitsbehandlung vorgeschlagen worden, bei welchen ein Schwinger mit Flüssigkeits- bzw. Wasserpolster zur Behandlung einzelner Körperstellen vorhanden ist. Für die Behandlung von größeren Körperteilen oder des ganzen Körpers sind eingebaute Badeeinheiten für die Ultraschalltherapie nach der EPA 0 301 162 bekannt. Diese Badeeinheiten sind fest eingebaut und daher nur bei entsprechenden Therapieanstalten anwendbar und nicht nur teuer in der Fertigung, sondern auch im Einbau und Einsatz aufwendig.

Durch die US-PS 2,792,829 ist ein Gerät zur Ultraschall-Behandlung, bestehend aus einem Elektronikteil mit geschlossenen Schwingern und einem elastischen, flachen Wasserbehälter bekannt. Die Ultraschwinger arbeiten in einem Frequenzbereich zwischen 950 kHZ und 1050 kHz.

Nachteilig bei einem solchern Gerät ist, daß durch die hohe Ultraschallfrequenz der gewünschte Therapieeffekt nicht in dem gewünschten Maß eintritt.

Es ist nun Aufgabe der Erfindung, hier ein transportables und vielfach einsatzfähiges Gerät zu schaffen, welches die Lücke zwischen kleineren Handgeräten und Badeeinheiten schließt. Ferner liegt der Erfindung die Aufgabe zugrunde das bekannte Gerät so weiterzubilden, daß der Behandlungserfolg verbessert wird.

Zur Lösung dieser Aufgabe kennzeichnet sich das Gerät zur Ultraschall-Behandlung bei Erkrankungen gemäß der Erfindung nach dem Oberbegriff von Anspruch 1 durch einen elastischen, flachen Wassersack und durch die Ultraschwinger einzeln oder gemeinsam einschalt- und ausschaltbar sind, regelbar im niederfrequenten Schallbereich zwischen 30 un 80 kHz.

Weitere Einzelheitenu des Gerätes gemäß der Erfindung sind anhand von bevorzugten Ausführungsbeispielen in der Zeichnung dargestellt und nachfolgend beschrieben und zwar zeigen:
- Figur 1: die Gesamtansicht eine teilweise geschnittenen ersten Ausführungsform,
- Figur 2: die Gesamtansicht einer teilweise geschnittenen zweiten Ausführungsform und
- Figur 3: die Gesamtansicht einer teilweise geschnittenen dritten Ausführungsform.

Wie aus Figur 1 ersichtlich wird, besteht das Gerät beim ersten Ausführungsbeispiel aus einem elastsichen, flachen Wassersack 1 mit Schiwngerplatte 2, auf welcher (2) Schwinger 3 aufgesetzt sind, die über Leitungen 4 am Elektronikteil 5 angeschlossen sind. Über die Schwinger 3 greift ein U-Bügelgehäuse 6 mit entspr. Griff 7; im übrigen ist am Wassersack 1 ein Einfüll- und Entleerstutzen 8 vorgesehen.

Nach Fig. 2 ist ein Gerät als zweites Ausführungsbeispiel ebenfalls mit einem elastischen, flachen Wassersack 11 dargestellt mit Schwingerplatte(n) 12, unter welcher(n) Schwinger 13 vorgesehen sind, die über Leitungen 14 am Elektronikteil 15 angeschlossen sind, wie bei der ersten Ausführung. Darunter ist ein Gestell 16 mit entspr. Aufnahme 17 vorgesehen, welche einen Rand 17a zum Übergriff des Wassersacks 11 besitzt und dieser (11) weist einen Einfüll- und Entleerstutzen 18 auf.

Schließlich ist in Fig. 3 ein drittes Ausführungsbeispiel mit elastischem, flachen Wassersack 21 dargestellt als auflegbare Matraze. Hierbei ist diese Matraze 21 auf der Schwingerplatte(n) 22 oder Wanne unter Zwischenschaltung einer Flüssigkeitsschicht 21a aufzulegen. Die Schwinger 23 sind hier ebenfalls unter der Schwingerplatte(n) 22 vorgesehen und über Leitungen 24 an einem Elektronikteil 25 angeschlossen, wie bei den vorhergehenden Ausführungen. Darunter ist wiederum ein Gestell 26 mit entspr. Aufnahme 27 vorgesehen, welche einen Rand 27a zum Umgriff des Wassersacks 21 besitzt und hier ist bei 22a ein Einfüll- und Entleerstutzen 28 vorgesehen.

Die Ultraschallschwinger 3, 13 bzw. 23 sind vom Elektronikteil 5, 15 oder 25 einzeln oder gemeinsam einschalt- und ausschaltbar sowie zu steuern im niederfrequenten Schallbereich zwischen 30 und 80 kHz.

## Patentansprüche

1. Gerät zur Ultraschall-Behandlung bei Erkrankungen, insbesondere in der Dermatologie und Paronychie, bestehend aus einem Elektronikteil (5,15;25) zur Regelung mit angeschlossenen Ultraschallschwinger(n) (3,13;23)
einen elastischen, flachen Wasserbehälter bei über- oder untergeordneter Auflage mit Ultraschallschwinger(n) (3;13,23) zur Übertragung des Ultraschalls an' s Wasser und über den Wasserbehälter an die unter- oder aufgelegte Behandlungsstelle(n), **dadurch gekennzeichnet**, daß der Wasserbehälter ein Wassersack (1;11,21) ist, und daß die Ultraschallschwinger (3;13;23) einzeln oder gemeinsam einschalt- und ausschaltbar sind, regelbar im niederfrequenten Schallbereich zwischen 30 und 80 kHz.

2. Gerät zur Ultraschall-Behandlung nach Anspruch 1, **dadurch gekennzeichnet**, daß der Wassersack (1; 11;21) an einer Schwingerplatte angeordnet ist, welche mit einem die Schwinger übergreifenden U-Bügel (6), insbesondere -Gehäuse mit entspr. Griff (7) versehen ist.

3. Gerät zur Ultraschall-Behandlung nach Anspruch 1, **dadurch gekennzeichnet**, daß der Wassersack mit Schwingerplatte(n) (12;22) einem Aufnahmegestell (16;26) aufliegt und insbes. randseitig von diesem umgriffen wird.

4. Gerät zur Ultraschall-Behandlung nach Anspruch 1, **dadurch gekennzeichnet**, daß der Wassersack (21) als Matraze einer Schwingerplatte (22) oder -Wanne mit Aufnahmegestell (26), vorzugsweise unter Zwischenschaltung einer Flüsigkeitsschicht (21a) aufliegt.

## Claims

1. An apparatus for an ultrasonic treatment in case of diseases, particularly in dermatology and of paronychia, consisting of an electronic part (5, 15; 25) for controlling one or more ultrasonic generators (3, 13; 23) connected thereto,
a shallow elastic water container, which at its top or bottom is in contact with ultrasonic generators (3; 13, 23) and serves to transmit the ultrasonic waves to the water and through the water container to the area or areas which is or are in contact with the bottom or top of the water container,
characterized in that the water container is a water bag (1; 11, 21) and the ultrasonic generators (3; 13; 23) are adapted to be turned on and off individually or jointly and adapted to be controlled in the low frequency sound range between 30 and 80 kHz).

2. An apparatus for an ultrasonic treatment according to claim 1,
characterized in that the water bag (1; 11; 21) is mounted on a vibratable plate, which is provided with a U-shaped member (6), particularly a U-shaped housing, which extends over the generators and is provided with a suitable handle (7).

3. An apparatus for an ultrasonic treatment according to claim 1,
characterized in that the water bag provided with one or more vibratable plates (12; 22) rests on a supporting frame (16; 26), which extends around the water bag particularly at its edge.

4. An apparatus for an ultrasonic treatment according to claim 1,
characterized in that the water bag (21) consists of a mattress, which lies on a vibratable plate (22) or vibratable tub, which is provided with a supporting frame (26), preferably with a liquid layer (21a) interposed.

## Revendications

1. Appareil utilisé pour traiter des maladies par ultrasons, plus particulièrement dans le domaine de la dermatologie et de la paronychose, comprenant une partie électronique (5, 15; 25) de régulation, avec un ou plusieurs vibrateurs ultrasoniques (3, 13; 23) connecté(s) à cet appareil, un récipient d'eau fabriqué en un matériau élastique, de forme plate, avec une face d'appui placée au-dessus ou au dessous du récipient d'eau et comprenant le ou les vibrateurs ultrasoniques (3 ; 13, 23) pour transmettre les ultrasons sur l'eau et, par l'intermédiaire du récipient d'eau, sur le ou les endroits du corps à traiter situés au-dessus ou dessous du réservoir d'eau, caractérisé en ce que le récipient d'eau est une poche d'eau (1 ; 11, 21) et que les vibrateurs ultrasoniques (3 ; 13 ; 23) peuvent être commutés individuellement ou en commun et réglés dans la plage de basses fréquences comprise entre 30 et 80 kHz.

2. Appareil de traitement à ultrasons selon la revendication 1, caractérisé en ce que la poche d'eau (1 ; 11 ; 21) est disposée sur une plaque à vibrateurs munie d'un étrier en forme de U (6), plus particulièrement avec un boîtier, et d'une poignée (7) correspondante placée au-dessus des vibrateurs.

3. Appareil de traitement à ultrasons selon la revendication 1, caractérisé en ce que la poche d'eau s'appuie, avec sa ou ses plaques à vibrateurs (12 ; 22), sur un châssis de support (16 ; 26) et que ce dernier l'enveloppe, plus particulièrement sur les bords.

4. Appareil de traitement à ultrasons selon la revendication 1, caractérisé en ce que la poche d'eau (21) s'appuie, sous la forme d'un matelas, sur une plaque ou une cuve à vibrateurs (22) par un châssis de support (26) en intercalant, de préférence, une couche de liquide (21a).
